# EUROPÄISCHE PATENTSCHRIFT

(11) **EP 2 258 559 B1**
(45) Veröffentlichungstag und Bekanntmachung des Hinweises auf die Patenterteilung: **04.03.2015**
(21) Anmeldenummer: 09405097.8
(22) Anmeldetag: 05.06.2009
(51) Int. Cl.: B42C 19/08

(54) **Buchfertigungsstrasse zur Herstellung von aus einer Buchdecke und einem in diese eingehängten Buchblock gebildeten Büchern.**
Book production line for the production of books composed of a book cover and a connected book block
Chaîne de finissage de livre destinée à la fabrication de livres formés à partir d'une couverture de livre et d'un bloc de livre suspendu dans celle-ci

(43) Veröffentlichungstag der Anmeldung: 08.12.2010
(73) Patentinhaber: Müller Martini Holding AG, 6052 Hergiswil (CH)
(72) Erfinder: Müller, Hans, 97922 Lauda-Königshofen (DE)

(56) Entgegenhaltungen:
- DE-A1- 19 859 333
- US-A- 5 874 812
- US-A1- 2002 061 239
- US-A1- 2003 215 309

## Beschreibung

Die Erfindung betrifft eine Buchfertigungsstrasse zur Herstellung von aus einer Buchdecke und einem in diese eingehängten Buchblock gebildeten Büchern, bestehend aus einer an dem Förderende der Fertigungsstrasse angeordneten Einhängevorrichtung für das Einhängen eines Buchblocks in eine Buchdecke, welcher Einhängevorrichtung entlang einer Verarbeitungsstecke in Teilabständen resp. Taktschrittlängen weitere Verarbeitungsstationen mit zuschaltbaren Verarbeitungsvorrichtungen zur Bearbeitung eines Buchblockrückens, in Förderrichtung der Buchblocks betrachtet eine Zuführstation zur Beschickung der Verarbeitungsstrecke mit Buchblocks, eine Uebernahmestation zur Uebernahme der Buchblocks, eine Beleimstation für das Beleimen der Buchblockrücken, eine Hinterklebestation zum Anbringen eines Hinterklebestreifens ggf. wenigstens eines Kapitalbandes sowie eine Andrückstation zum Andrücken des Hinterklebestreifens resp. eines Kapitalbandes an den Buchblockrücken in dieser Reihenfolge vorgeschaltet sind, wobei die Buchblocks mit nach oben freistehendem, den Verarbeitungsvorrichtungen zugewandten Buchblockrücken mittels Fördervorrichtung taktschrittweise nacheinander den Verarbeitungsstationen zuführbar sind

Die Teilabstände resp. die Taktschrittlängen zwischen den Verarbeitungsstationen sind auf einem Förderabschnitt der Uebernahmestation, der anschliessenden Beleimungsstation und der Hinterklebestation resp. Kapitalstation üblicherweise aus baulichen und anordnungsbedingten Gründen regelmässig, jedoch etwa 40 mm grösser als die regelmässigen Teilabstände resp. Taktschrittlängen des Förderabschnittes der Zuführstation. Dieser Unterschied bildet jedoch kein Hindernis oder zusätzliche Anforderungen an die hier beschriebene Buchfertigungsstrasse.

Buchfertigungsstrassen dieser Art vermitteln u. a. die DE 43 34 224 A1, DE 43 34 225 A1, die CH 694 016 A5 und die EP 1'894'739 A1.

In den bekannten Buchfertigungsstrassen sind die Fördervorrichtung und die Verarbeitungsstationen mit einem zentralen Antriebsmotor verbunden. Dafür ist eine hohe Antriebsleistung erforderlich und es treten grosse Massenträgheitsmomente auf, die zu schweren Getrieben und anderen aufwendigen Antriebselementen führen.

Der Markt der Druckerzeugnisse, für besondere Bücher verlagert sich seit einigen Jahren zu Kleinstauflagen. Der Einsatz von Einzelantrieben mit drehwinkelgesteuerten Motoren ist hierfür ein geeignetes Mittel. Sie bieten unter anderem den Vorteil, dass ganze Förderabschnitte bei Störungen aufgehalten resp. teilweise ausgefahren werden können. Buchblocks, die sich auf der Fertigungsstrasse hinter einer Störstelle befinden, können weiter verarbeitet werden, d. h. die Fertigungsstrasse kann nach der Störstelle entleert werden. Damit kann Makulatur bei Kleinstauflagen spürbar reduziert werden, was sich auf die Kosten vorteilhaft niederschlägt.

Eine klassische Buchfertigungsstrasse besteht üblicherweise aus drei Förderabschnitten einer Förderstrecke, nämlich einem Zuführ- oder Ueberführungsabschnitt, auf dem die Buchblocks in einen Fördertakt versetzt und ausgerichtet sowie an den in Förderrichtung anschliessenden Förderabschnitt weiterer Verarbeitungsstationen überführt werden.

Ein Förderabschnitt der weiteren Verarbeitungsstationen weist in Förderrichtung gesehen eine Uebernahmestation auf, in der die Buchblocks jeweils durch eine Vorrichtung des Zuführabschnittes positioniert werden, bevor sie von den den Förderabschnitt der weiteren Verarbeitungsstationen bildenden, nebeneinander umlaufenden Kettenförderern vom beweglichen Kettenmaul erfasst werden. An diesem Förderabschnitt liegen in Förderrichtung nach der Uebernahmestation die Beleimstation, die Hinterklebestation und die Andrückstation, wobei das Beleimen während dem Durchlauf eines Buchblockes nach dessen Erfassung durch den Kettenförderer und das anschliessende Hinterkleben und Andrücken nacheinander im Stillstand eines Buchblocks erfolgen.

Der dritte Förderabschnitt wird durch die Einhängevorrichtung gebildet, in der in Form eines Paternoster's beispielsweise sechs Förderelemente umlaufen.

Die Verarbeitung von Kleinstauflagen, beispielsweise von 1 bis 20 Exemplaren, gleich dicker Buchblocks verursacht einen relativ hohen Anteil an Rüst- oder Umrüstzeit am Gesamtaufwand. Bei herkömmlichen Standard-Buchfertigungsstrassen lassen sich die gestellten Forderungen an ein Buch nicht ohne kostspielige Erschwernisse realisieren.

Es ist deshalb Aufgabe der vorliegenden Erfindung, eine Buchfertigungsstrasse zu schaffen, mit der bei der Verarbeitung von Kleinstauflagen unterschiedlich dicker Bücher die Effizienz der Buchfertigungsstrasse durch konstruktive Massnahmen erheblich verbessert werden kann.

Erfindungsgemäss wird die Aufgabe dadurch gelöst, dass zumindest die Verarbeitungsstationen und die Zuführstation auf der Verarbeitungsstrecke jeweils einem separaten Förderabschnitt zugeordnet sind, die durch Einzelantriebe ausgebildet und zur Aenderung der Taktschrittlänge auf der Verarbeitungsstrecke mit einer Steuereinrichtung steuerwirksam verbunden sind.

Dadurch ist es möglich, die Taktschrittlängen auf dem Förderabschnitt der Verarbeitungstationen zu ändern.

Vorzugsweise ist ein Förderer der Einhängevorrichtung zur Abstimmung der Buchfertigungsstrasse wenigstens mit dem Förderabschnitt der Zuführstation und/oder dem Förderabschnitt der Verarbeitungsstationen fördertaktverbunden angetrieben.

Vorteilhaft ist die Taktschrittlänge auf dem Förderabschnitt zwischen den Verarbeitungsstationen mehrfach länger einstell- resp. verstellbar, so dass eine grössere Leistungseffizienz erzielt werden kann.

Bei der hier beschriebenen Buchfertigungsstrasse erweist es sich als besonders günstig, wenn der Taktschritt auf dem Förderabschnitt der Verarbeitungsstationen zweifach länger einstell- resp. verstellbar ist, wodurch sich an der Abstimmung der Förderabschnitte nichts ändert.

Selbstverständlich ist es angezeigt, dass die Förderabschnitte der Verarbeitungsstationen und der Zuführstation auf der die Buchblocks eingetaktet werden, sowohl bei grossen wie bei kleinen Auflagen etwa die gleiche oder unterschiedliche Taktschrittlängen aufweisen.

Der einfachheithalber kann ein mehrfach längerer Taktschritt auf dem Förderabschnitt der Verarbeitungsstationen durch eine bestimmte Auflagengrösse gleich dicker Buchblocks über die Steuereinrichtung ausgelöst werden.

Deshalb ist die Steuereinrichtung zur Steuerung des Verarbeitungsverlaufs einer oder mehrerer sich folgenden Buchblocksauflagen mit einem Programm- und Datenspeicher verbunden.

Eine Aenderung der Taktschrittlänge in einen mehrfach grösseren Taktschritt auf dem Förderabschnitt der Verarbeitungsstationen erfolgt vorzugsweise bei Kleinauflagen zwischen einem und fünfhundert Buchblöcken, sodass die Leistungseffizienz verbessert wird.

Es ist vorteilhaft, wenn der der Einhängevorrichtung in Förderrichtung der Buchblocks betrachtet vorgeschaltete, den Verarbeitungsstationen zugeordnete Förderabschnitt der Verarbeitungsstrecke wechselweise Verarbeitungsstationen zur Bearbeitung stillstehender und durchlaufender Buchblocks oder Durchlaufstationen aufweist, sodass sich die höhere Leistungseffizienz auf einfache Weise erreichen lässt.

Deshalb ist vorzugsweise das in Förderrichtung der Buchblocks betrachtete Ende des den Verarbeitungstationen zugeordneten Förderabschnittes durch eine die Buchblocks im Stillstand übernehmende Verarbeitungsstation ausgebildet, sodass ein günstiger Taktschrittverlauf bei ungleicher Taktschrittlänge zwischen den Förderabschnitten eintritt.

Die Buchfertigungsstrasse ist vorzugsweise so ausgestaltet, dass der den Verarbeitungsstationen zugeordnete Förderabschnitt während der Verarbeitung von Buchblöcken einstell- resp. verstellbar ist.

Es erweist sich als zweckmässig, wenn die Einzelantriebe der Förderabschnitte für die Verarbeitungsstationen und die Zuführstation resp. die Einhängevorrichtung drehwinkelgesteuerte Elektromotoren, auch als Servomotoren bezeichnet, aufweisen, die mit der Steuereinrichtung steuerwirksam verbunden sind, sodass auch eine bauliche Effizienz erreicht werden kann.

Nachfolgend wird die Erfindung unter Bezugnahme auf den zitierten resp. den zitierenden Stand der Technik und die Zeichnung, auf die bezüglich aller in der Beschreibung nicht näher erwähnten Einzelheiten verwiesen wird, anhand zweier Ausführungsbeispiele erläutert. In der Zeichnung zeigen:
- Fig. 1: eine schematisch dargestellte Buchfertigungsstrasse zur taktschrittweisen Verarbeitung von Buchblocks auf einer Verarbeitungsstrecke, die in eine Einhängevorrichtung mündet und
- Fig. 2: die Buchfertigungsstrasse nach Fig. 1 mit einer mehrfach taktschrittweisen Verarbeitung auf der Verarbeitungsstrecke.

Fig. 1 vermittelt schematisch eine Buchfertigungsstrasse 1 zur Herstellung von aus einer Buchdecke 2 und einem in diese eingehängten Buchblock 3 gebildeten Büchern 4. Das Förderende der Buchfertigungsstrasse 1 bildet eine als Einhängevorrichtung 5 bezeichnete Verarbeitungsstation die beispielsweise in den EP 1 780 037 A1 und 1 780 038 A1 sowie DE 19729529 beschrieben sind.

Die Einhängevorrichtung 5 dient dem Beleimen der Buchblocks 3 an den Aussenflächen und dem Anreiben einer Buchdecke 2 an den beleimten Aussenflächen eines Buchblocks 2. Hierzu ist ein paternosterähnlicher Förderer 6 mit einem in einer senkrechten Ebene geführt umlaufenden Zugmittel vorgesehen, an dem auslegerartig Sattelplatten 8 zur Aufnahme und zum Transport von der Verarbeitungsstrecke 20 zugeführter Buchblocks 3 angelenkt sind. In Fig. 1 ist weiterhin die konstante Lage von sechs Sattelplatten 8 auf der veranschaulichten Bewegungsbahn zu sehen, an der sie eine annähernd horizontale, die Buchblocks 3 aufnehmende obere Kante aufweisen. Die Buchblocks 3 werden mit der offenen Frontseite resp. dem Vorderschnitt nach unten gerichtet in Förderrichtung F der Buchblocks 3 der Verarbeitungsstrecke 20 über einen Blockteiler (nicht ersichtlich), der den Buchblock 3 mittig spreizt, in eine Aufnahmeposition des Förderers 6 gebracht, in der die Sattelplatten 8 von unten in die leicht gespreizten Buchblöcke 3 eintauchend diese aufnimmt. Anschliessend durchlaufen die auf den Sattelplatten 8 rittlings aufsitzenden Buchblocks 3 eine nicht dargestellte Leimauftragsvorrichtung senkrecht nach oben, wo eine seitlich einer Anreibevorrichtung (nicht ersichtlich) zugeführte Buchdecke 2 an die beleimten Aussenflächen eines Buchblocks 3 bzw. an die Vorsätze eines Buchblocks 3 angerieben wird. Auf dem weiteren Förderweg der Einhängevorrichtung 5 erreichen die eben hergestellten Bücher 4 eine Auslegestation 9, wo sie von einem stationären Auslageelement 10 aufgenommen und auf ein nicht ersichtliches Auslageband abgelegt werden.

Der Einhängevorrichtung 5 ist eine Verarbeitungsstrecke 20 vorgeschaltet, entlang welcher in regelmässigen Teilabständen resp. Taktschrittlängen weitere Verarbeitungsstationen mit Verarbeitungsvorrichtungen zur Bearbeitung eines Buchblockrückens 21 angeordnet sind. In Förderrichtung F der Buchblocks 3 betrachtet ist am Anfang der Verarbeitungsstrecke 20 eine Zuführstation 13 mit einer Zuführvorrichtung14 zur Beschickung der anschliessenden Verarbeitungsstation angeordnet.

Die Zuführung der Buchblocks 3 in Taktschrittweise erfolgt bei beispielsweise wie in den Fig. 1 und 2 gezeigt über einen sog. Sternrotor 15, der um eine parallel zur Förderrichtung F verlaufende Achse taktschrittweise mit dem Förderabschritt 16 der Zuführstation 13 angetrieben ist und am Umfang sechs Aufnahmefächer für jeweils einen Vorderschnitt voran zugeführten Buchblock 3 aufweist. Der Sternrotor 15 stellt den Buchblock 3 jeweils mit dem Vorderschnitt auf eine Führungsfläche (nicht ersichtlich), wo er von einem an der Hinterkante angreifenden Finger einer der Zuführstation 13 resp. einer Zuführvorrichtung 14 zugeordneten, umlaufenden Förderkette (nicht sichtbar) im Taktschritt auf der Verarbeitungsstrecke 20 weitertransportiert wird. Die einen separaten Förderabschnitt 16 bildende Zuführstation 13 resp. Zuführvorrichtung 14 übt zum Überführen der Buchblocks 3 an die anschliessende Verarbeitungsstation, eine Uebernahmestation 17, eines in Förderrichtung F der Buchblöcke 3 folgenden Förderabschnittes 18 der Verarbeitungsstrecke 20 mehrere Taktschritte aus. Die voneinander getrennten Förderabschnitte 16, 18 sind mit separaten Einzelantrieben 22, 23 ausgestattet, die mit einer Steuereinrichtung 24 steuerwirksam verbunden sind. Die Einzelantriebe 22, 23 können als Getriebemotor mit einem drehwinkelgesteuerten Elektromotor ausgebildet sein und lassen sich gemeinsam oder getrennt durch die Steuereinrichtung 24 steuern. D. h., die Förderabschnitte 16, 18 können mit unterschiedlichen Taktschrittlängen betrieben werden. Vorliegend kann der dem Förderabschnitt 16 der Zuführstation 13 in Förderrichtung F der Buchblocks 3 nachgeschaltete Förderabschnitt 18 auf eine mehrfach resp. zweifach grössere Taktschrittlänge als zwischen den Verarbeitungsstationen vorgesehen eingestellt, verstellt oder zurückgestellt werden. Dabei spielt ein geringer Unterschied der Taktschrittlänge zwischen Förderabschnitt 16 und 18, beispielsweise eine um 40 mm grössere Taktschrittlänge auf dem Förderabschnitt 18 gegenüber Förderabschnitt 16 keine die Funktionen oder Bewegungen auf der Verarbeitungsstrecke 20 beeinträchtigende Rolle.

Zur Taktschrittabstimmung über die gesamte Buchfertigungsstrasse 1 kann es zweckmässig sein, wenn der der Einhängevorrichtung 5 zugeordnete Förderer 6 wenigstens mit dem einen der beiden oder beiden Förderabschnitten 16, 18 fördertaktverbunden angetrieben ist. Die Ueberführung der Buchblocks 3 von Förderabschnitt 16 auf Förderabschnitt 18 kann beispielsweise mit einer in der EP09405082.0 beschriebenen Transportzange 19 erfolgen, die die Buchblocks 3 in zwei Taktschritten auf den Förderabschnitt 18 überführt. Der sich durch die zur Bearbeitung eines Buchblockrückens 21 auszeichnende Förderabschnitt 18 weist an dem in Förderrichtung F der Buchblocks 3 vorderen Ende resp. am Eingang des Förderabschnittes 18 die eben erwähnte Uebernahmestation 17 auf, in der die Buchblocks 3 vorerst still stehen, bis sie auf dem Förderabschnitt 18 erfasst werden. Dieser nachgeschaltete Förderabschnitt 18 der der Verarbeitungsstrecke 20 zugeordneten Fördervorrichtung wird durch zwei entlang des Förderabschnittes 18 seitlich gleichmässig auf die in der Längsmittelebene der stehenden Buchblock 3 verlaufenden Längsmittelachse verteilt beabstandeten Fördertrums 25, 26 zweier benachbarter, taktsynchron umlaufender Förderbänder 27, 28 oder- ketten gebildet, wobei die Förderbänder 27, 28 um etwa senkrechte Achsen nicht erkennbarer Umlenkrollen angetrieben sind. Der förderstromaufwärts liegende Einlaufbereich 29 des Förderabschittes 18 überragt gegen die Förderrichtung F die Ueberführungsposition der Transportzange 19 resp. der diese bildenden Klemmbalken 30, 31, sodass eine Wegüberlagerung der Förderabschnitte 16, 18 vorliegt. Zu diesem Zweck ist der Einlaufbereich 29 als sog. Kettenmaul 34 ausgebildet, das bei der Zustellung eines Buchblocks 3 durch die an einem Schlitten oder Wagen befestigte Transportzange 19 geöffnet ist, wozu der Einlaufbereich 29 V-förmig erweitert wird, sodass in Förderrichtung F eine keilartige zunehmende Verengung entsteht, die einen schonenden Einlauf der Buchblocks 3 in den Förderabschnitt 18 gewährleistet. Das Oeffnen und Schliessen des Kettenmauls 34 erfolgt durch ein seitliches Schwenken der den Einlaufbereich 29 bildenden Endabschnitt 32, 33 der Förderbänder 27, 28 um senkrechte Achsen 35, 36, wozu die Leertrums der Förderbänder 27, 28 an seitlichen Stützrollen 37, 38 anliegen. Zur Aenderung des an die Buchblockdicke anzupassenden Förderspaltes zwischen den Förder- bzw. Arbeittrums der Förderbänder 27, 28 können letztere hinsichtlich ihres gegenseitigen Abstandes gleichmässig verstellt resp. eingestellt werden.

An die Uebernahmestation 17 schliesst in Förderrichtung F der Buchblocks 3 einen Taktschritt weiter eine Beleimstation 39 an, die durch eine Leimwalze 40 angedeutet ist. Letztere ist sich auf dem Buchblockrücken 21 abwälzend Leim übertragend angetrieben, so dass der Buchblock 3 die Leimstation 39 ohne Stillstand durchläuft und erst in der ein Taktschritt später folgenden Hinterklebestation 41 angehalten wird, wo von einer Rolle 42 ein Streifen Hinterklebematerial 43 dem beleimten Buchblockrücken 21 zugeführt wird. In Förderrichtung F, zwei Taktschritte weiter ist eine Andrückstation 44 an der Verarbeitungsstrecke 20 angeordnet, in der das auf den beleimten Buchblockrücken 21 aufgelegte Hinterklebematerial 43 angedrückt wird. Die Buchblocks 3 erreichen die Einhängevorrichtung 5 resp. eine bereitstehende Sattelplatte 8 aus der Andrückstation 44 in zwei oder in vier Taktschritten. Die getrennte Antriebe aufweisenden, die Fördervorrichtung der Verarbeitungsstrecke 20 bildenden Förderabschnitte 16, 18 erfolgt durch Einzelantrieb 22, 23, die einen drehwinkelgesteuerten Elektromotor aufweisen. Auch der Förderer 6 der Einhängevorrichtung 5 ist vorzugsweise mit einem Einzelantrieb 45 ausgestattet, der mit wenigstens einem oder beiden Einzelantrieben 22, 23 der Förderabschnitte 16, 18 über die Steuereinrichtung 24 taktschrittverbunden angetrieben ist.

Fig. 2 zeigt die Buchfertigungsstrasse 1 bei der Verarbeitung von Buchblocks 3 mit einem in Förderrichtung F zweifachen Taktschritt zwischen zwei Verarbeitungsstationen 17, 41, 44, 5, in denen die Bearbeitung eines Buchblockrückens 21 bei stillstehendem Buchblock 3 vorgenommen wird. Insbesondere Kleinauflagen resp. Kleinstauflagen erlauben die Möglichkeit, auf dem Förderabschnitt 18 in mehrfachen resp. zweifachen (gemäss Ausführungsbeispiel) Taktschrittlängen über die Verarbeitungsstrecke 20 zu fahren.

Ein Unterschied besteht in der Anordnungsweise der Verarbeitungsstationen entlang des Förderabschnittes 18, indem zwischen der Hinterklebestation 41 und der Andrückstation 44 ein Leertaktschritt 46 vorzusehen ist, um über den Förderabschnitt 18 eine zweifache Taktschrittlänge resp. eine doppelte Hublänge der Takthübe ausführen zu können.

Die entstandene Lücke kann im Normalbetrieb bei grossen Auflagen dadurch geschlossen werden, dass die Andrückstation 44 an die Hinterklebestation 41 anschliessend versetzt werden kann, beispielsweise als mobile Station, so dass die Lücke aufgehoben ist.

Die Beleimstation 39 ist für eine zweifache Taktschrittlänge kein Hindernis, da das Beleimen eines Buchblockrückens 21 während dem Durchlauf eines Buchblocks 3 erfolgt.

## Patentansprüche

1. Verfahren zum Betrieb einer Buchfertigungsstrasse (1) zur Herstellung von aus einer Buchdecke (2) und einem in diese eingehängten Buchblock (3) gebildeten Büchern (4), bestehend aus einer an dem Förderende der Fertigungsstrasse angeordneten Einhängevorrichtung (5) für das Einhängen eines Buchblocks (3) in eine Buchdecke (2), welcher Einhängevorrichtung (5) entlang einer Verarbeitungsstrecke (20) in Teilabständen resp. Taktschrittlängen weitere Verarbeitungsstationen (13, 17, 39, 41, 44) mit zuschaltbaren Verarbeitungsvorrichtungen zur Bearbeitung eines Buchblockrückens (21), in Förderrichtung (F) der Buchblocks (3) betrachtet eine Zuführstation (13) zur Beschickung der Verarbeitungsstrecke (20) mit Buchblocks (3), eine Übernahmestation (17) zur Übernahme der Buchblocks (3), eine Beleimstation (39) für das Beleimen der Buchblockrücken (21), ein Hinterklebestation (41) zum Anbringen eines Hinterklebestreifens ggf. wenigstens eines Kapitalbandes sowie eine Andrückstation (44) zum Andrücken des Hinterklebestreifens resp. eines Kapitalbandes an den Buchblockrücken (21) in dieser Reihenfolge vorgeschaltet sind, wobei die Buchblocks (3) mit nach oben freistehendem, den Verarbeitungsvorrichtungen (39, 41, 44) zugewandten Buchblockrücken (21) mittels Fördervorrichtung taktschrittweise nacheinander den Verarbeitungsstationen (13, 17, 39, 41, 44) zugeführt werden, **dadurch gekennzeichnet, dass** zumindest die Verarbeitungsstationen (17, 39, 41, 44) und die Zuführstation (13) auf der Verarbeitungsstrecke (20) jeweils einem separaten Förderabschnitt (16, 18) zugeordnet sind, die durch Einzelantriebe (22,23) ausgebildet und zur Änderung der Taktschrittlänge auf der Verarbeitungsstrecke (20) mit einer Steuereinrichtung (24) steuerwirksam verbunden werden.

2. Verfahren nach Anspruch 1, **dadurch gekennzeichnet, dass** die Einzelantriebe (22, 23) mit drehwinkelgesteuerten Motoren betrieben werden.

3. Verfahren nach Anspruch 1 oder 2, **dadurch gekennzeichnet, dass** ein der Einhängevorrichtung (5) zugeordneter Förderer (6) wenigstens mit dem Förderabschnitt (16) der Zuführstation (13) und/oder dem Förderabschnitt (18) der Verarbeitungsstationen (17, 39, 41,44) fördertaktverbunden angetrieben wird.

4. Verfahren nach einem der Ansprüche 1 bis 3, **dadurch gekennzeichnet, dass** die Taktschrittlänge der Fördervorrichtung auf dem Förderabschnitt (18) zwischen Verarbeitungsstationen (17, 39, 41, 44) mehrfach länger oder gleich eingestellt oder verstellt wird.

5. Verfahren nach Anspruch 4, **dadurch gekennzeichnet, dass** der Taktschritt auf dem Förderabschnitt (18) der Verarbeitungsstationen (17, 39, 41, 44) zweifach länger eingestellt oder verstellt wird.

6. Verfahren nach einem der Ansprüche 3 bis 5, dadurch gekenntzeichnet, dass die Förderabschnitte (16, 18) der Zuführstation (13) und der Verarbeitungsstationen (17, 39, 41, 44) nach gleichen oder unterschiedlichen Taktschrittlängen eingestellt werden.

7. Verfahren nach einem der Ansprüche 3 bis 5, **dadurch gekennzeichnet, dass** ein mehrfach längerer Taktschritt auf dem Förderabschnitt (18) der Verarbeitungsstationen (17, 39, 41, 44) durch eine bestimmte Auflagengrösse jeweils gleich dicker Buchblocks über die Steuereinrichtung (24) auslösbar ist.

8. Verfahren nach Anspruch 7, **dadurch gekennzeichnet, dass** die Steuereinrichtung (24) zur Steuerung des Verarbeitungsverlaufes einer Buchblockauflage mit einem Programm- und Datenspeicher verbunden ist.

9. Verfahren nach einem der Ansprüche 3 bis 8, **dadurch gekennzeichnet, dass** eine Veränderung der Taktschrittlänge auf dem Förderabschnitt (18) derVerarbeitungsstationen (17, 39, 41, 44) aufgrund einer bestimmten Auflage zugeführter Buchblocks (3) gleicher Buchblockdicke erfolgt.

10. Verfahren nach einem der Ansprüche 1 bis 9, **dadurch gekennzeichnet, dass** der der Einhängevorrichtung (5) vorgeschaltete, den Verarbeitungsstationen (17, 39, 41, 44) zugeordnete Förderabschnitt (18) der Verarbeitungsstrecke (20) in Förderrichtung (F) der Buchblocks (3) betrachtet wechselweise Verarbeitungsstationen (17, 39, 41, 44) zur Bearbeitung stillstehender und durchlaufender Buchblocks (3) oder Durchlaufstationen (46) aufweist.

11. Verfahren nach Anspruch 10, **dadurch gekennzeichnet, dass** das in Förderrichtung (F) der Buchblocks (3) betrachtet vordere Ende des den Verarbeitungsstationen (17, 39, 41, 44) zugeordneten Förderabschnittes (18) durch eine den Buchblock (3) im Stillstand übernehmende Verarbeitungsstation (17) gebildet wird.

12. Verfahren nach einem der Ansprüche 4 bis 11, **dadurch gekennzeichnet, dass** der den Verarbeitungsstationen (17, 39, 41, 44) zugeordnete Förderabschnitt (18) während der Verarbeitung von Buchblöcken (3) eingestellt oder verstellt wird.

13. Verfahren nach einem der Ansprüche 1 bis 12, **dadurch gekennzeichnet, dass** die Einzelantriebe (22, 23, 45) der Förderabschnitte (16, 18) für die Verarbeitungsstationen (17, 39, 41, 44) und die Zuführstation (13) resp. die Einhängevorrichtung (5) drehwinkelgesteuerte Elektromotoren aufweisen, die mit der Steuereinrichtung (24) steuerwirksam verbunden sind.

14. Verfahren nach einem der Ansprüche 1 bis 13, **dadurch gekennzeichnet, dass** die Andrückstation (44) in Förderrichtung (F) der Buchblocks (3) betrachtet eine mehrfache resp. zweifache Taktschrittlänge von der Hinterklebestation (41) entfernt angeordnet wird.

15. Verfahren nach einem der Ansprüche 1bis 14, **dadurch gekennzeichnet, dass** die Buchblocks (3) mit einem mehrfachen Taktschritt in die Einhängevorrichtung (5) überführt werden.

16. Buchfertigungsstrasse (1) zur Durchführung des Verfahrens nach einem der Ansprüche 1 bis 15, wobei zur Herstellung von aus einer Buchdecke (2) und einem in diese eingehängten Buchblock (3) gebildeten Büchern (4), bestehend aus einer an dem Förderende der Fertigungsstrasse angeordneten Einhängevorrichtung (5) für das Einhängen eines Buchblocks (3) in eine Buchdecke (2), welcher Einhängevorrichtung (5) entlang einer Verarbeitungsstrecke (20) in Teilabständen resp. Taktschrittlängen weitere Verarbeitungsstationen (13, 17, 39, 41, 44) mit zuschaltbaren Verarbeitungsvorrichtungen zur Bearbeitung eines Buchblockrückens (21), in Förderrichtung (F) der Buchblocks (3) betrachtet eine Zuführstation (13) zur Beschickung der Verarbeitungsstrecke (20) mit Buchblocks (3), eine Übernahmestation (17) zur Übernahme der Buchblocks (3), eine Beleimstation (39) für das Beleimen der Buchblockrücken (21), eine Hinterklebestation (41) zum Anbringen eines Hinterklebestreifens ggf. wenigstens eines Kapitalbandes sowie eine Andrückstation (44) zum Andrücken des Hinterklebestreifens resp. eines Kapitalbandes an den Buchblockrücken (21) in dieser Reihenfolge vorgeschaltet sind, wobei die Buchblocks (3) mit nach oben freistehendem, den Verarbeitungsvorrichtungen (39, 41, 44) zugewandten Buchblockrücken (21) mittels Fördervorrichtung taktschrittweise nacheinander den Verarbeitungsstationen (13, 17, 39, 41, 44) zuführbar sind, wobei zumindest die Verarbeitungsstationen (17, 39, 41, 44) und die Zuführstation (13) auf der Verarbeitungsstrecke (20) jeweils einem separaten Förderabschnitt (16, 18) zugeordnet sind, die durch Einzelantriebe (22, 23) ausgebildet und zur Änderung der Taktschrittlänge auf der Verarbeitungsstrecke (20) mit einer Steuereinrichtung (24) steuerwirksam verbunden sind.

## Claims

1. Method of operating a book production line (1) for the production of books (4) formed of a book cover (2) and a book block (3) cased therein, consisting of a casing-in device (5) arranged at the conveying end of the production line for casing a book block (3) into a book cover (2) and, upstream of said casing-in device (5) as viewed in the conveying direction (F) of the book blocks (3), further processing stations (13, 17, 39, 41, 44) with connectible processing devices for processing a book block spine (21) arranged at intervals or timed intervals along a processing section (20), said processing stations comprising a feed station (13) for supplying book blocks (3) to the processing section (20), a take-over station (17) for taking over the book blocks (3), a glue applicator station (39) for applying glue to the book block spines (21), a backlining station (41) for applying a backlining strip and possibly at least one headband, as well as a pressing station (44) for pressing the backlining strip or a headband against the book block spine (21), in that order, wherein the book blocks (3) are fed to the processing stations (13, 17, 39, 41, 44) one after the other in timed operation by means of a conveying device with the exposed book block spines (21) uppermost and directed towards the processing devices (39, 41, 44), **characterised in that** at least the processing stations (17, 39, 41, 44) and the feed station (13) along the processing section (20) are each associated with separate conveying sections (16, 18) formed by individual drives (22, 23) and operatively connected to a control means (24) in order to change the timed interval along the processing section (20).

2. Method according to claim 1, **characterised in that** the individual drives (22, 23) are operated by rotation angle-controlled motors.

3. Method according to claim 1 or claim 2, **characterised in that** a conveyor (6) associated with the casing-in device (5) is driven in synchronisation at least with the conveying section (16) for the feed station (13) and/or the conveying section (18) for the processing stations (17, 39, 41, 44).

4. Method according to one of claims 1 to 3, **characterised in that** the timed interval for the conveying device along the conveying section (18) between processing stations (17, 39, 41, 44) is set or adjusted to be multiple times longer or the same length.

5. Method according to claim 4, **characterised in that** the timed interval along the conveying section (18) for the processing stations (17, 39, 41, 44) is set or adjusted to be twice as long.

6. Method according to one of claims 3 to 5, **characterised in that** the conveying sections (16, 18) for the feed station (13) and for the processing stations (17, 39, 41, 44) are set with the same or different timed intervals.

7. Method according to one of claims 3 to 5, **characterised in that** a timed interval along the conveying section (18) for the processing stations (17, 39, 41, 44) that is multiple times longer can be triggered via the control means (24) by a specific run length for book blocks each of the same thickness.

8. Method according to claim 7, **characterised in that** the control means (24) is connected to a program and data store in order to control the course of the processing of a book block run.

9. Method according to one of claims 3 to 8, **characterised in that** the timed interval along the conveying section (18) for the processing stations (17, 39, 41, 44) is changed on the basis of a specific run of supplied book blocks (3) of the same thickness.

10. Method according to one of claims 1 to 9, **characterised in that** the conveying section (18) of the processing section (20) arranged upstream of the casing-in device (5) and associated with the processing stations (17, 39, 41, 44) comprises, as viewed in the conveying direction (F) of the book blocks (3), alternately arranged processing stations (17, 39, 41, 44) for processing stationary book blocks (3) and book blocks (3) passing through or throughput stations (46).

11. Method according to claim 10, **characterised in that** the front end of the conveying section (18) associated with the processing stations (17, 39, 41, 44) as viewed in the conveying direction (F) of the book blocks (3) is formed by a processing station (17) taking over the book block (3) in the stationary state.

12. Method according to one of claims 4 to 11, **characterised in that** the conveying section (18) associated with the processing stations (17, 39, 41, 44) is set or adjusted during the processing of book blocks (3).

13. Method according to one of claims 1 to 12, **characterised in that** the individual drives (22, 23, 45) of the conveying sections (16, 18) for the processing stations (17, 39, 41, 44) and for the feed station (13) or the casing-in device (5) comprise rotation angle-controlled electric motors operatively connected to the control means (24).

14. Method according to one of claims 1 to 13, **characterised in that** the pressing station (44) is arranged multiple timed intervals or two timed intervals away from the backlining station (41) as viewed in the conveying direction (F) of the book blocks (3).

15. Method according to one of claims 1 to 14, **characterised in that** the book blocks (3) are transferred to the casing-in device (5) with a multiple timed interval.

16. Book production line (1) for carrying out the method according to one of claims 1 to 15 for the production of books (4) formed of a book cover (2) and a book block (3) cased therein, consisting of a casing-in device (5) arranged at the conveying end of the production line for casing a book block (3) into a book cover (2) and, upstream of said casing-in device (5) as viewed in the conveying direction (F) of the book blocks (3), further processing stations (13, 17, 39, 41, 44) with connectible processing devices for processing a book block spine (21) arranged at intervals or timed intervals along a processing section (20), said processing stations comprising a feed station (13) for supplying book blocks (3) to the processing section (20), a take-over station (17) for taking over the book blocks (3), a glue applicator station (39) for applying glue to the book block spines (21), a backlining station (41) for applying a backlining strip and possibly at least one headband, as well as a pressing station (44) for pressing the backlining strip or a headband against the book block spine (21), in that order, wherein the book blocks (3) can be fed to the processing stations (13, 17, 39, 41, 44) one after the other in timed operation by means of a conveying device with the exposed book block spines (21) uppermost and directed towards the processing devices (39, 41, 44) and wherein at least the processing stations (17, 39, 41, 44) and the feed station (13) along the processing section (20) are each associated with separate conveying sections (16, 18) formed by individual drives (22, 23) and operatively connected to a control means (24) in order to change the timed interval along the processing section (20).

## Revendications

1. Procédé d'exploitation d'une chaîne (1) de fabrication de livres destinée à fabriquer des livres (4) constitués d'une couverture d'ouvrage (2) et d'un corps d'ouvrage (3) emboîté dans cette couverture, comprenant un dispositif d'emboîtage (5) disposé à l'extrémité de transport de la chaîne de fabrication et destiné à emboîter un corps d'ouvrage (3) dans une couverture d'ouvrage (2), sachant que le dispositif d'emboîtage (5) est précédé le long d'un parcours de traitement (20), à intervalles partiels ou encore à des longueurs de pas de cycle, d'autres postes de traitement (13, 17, 39, 41, 44) dotés de dispositifs de traitement activables destinés à traiter un dos (21) de corps d'ouvrage, à savoir dans cet ordre, considéré dans la direction de transport (F) des corps d'ouvrage (3), d'un poste d'alimentation (13) pour alimenter le parcours de traitement (20) en corps d'ouvrage (3), d'un poste (17) de prise en charge pour prendre en charge les corps d'ouvrage (3), d'un poste d'encollage (39) pour encoller les dos (21) de corps d'ouvrage, d'un poste (41) de collage de renfort pour apposer sur les dos (21) de corps d'ouvrage une bande adhésive de renfort, éventuellement au moins une tranchefile, et d'un poste de pression (44) pour presser la bande adhésive de renfort ou respectivement une tranchefile contre les dos (21) de corps d'ouvrage, sachant que les corps d'ouvrage (3), avec les dos (21) de corps d'ouvrage disposés librement vers le haut, tournés vers les dispositifs de traitement (39, 41, 44), sont apportés successivement par pas de cycle aux postes de traitement (13, 17, 39, 41, 44) au moyen d'un dispositif de transport, **caractérisé en ce qu'**au moins les postes de traitement (17, 39, 41, 44) et le poste d'alimentation (13) sont, sur le parcours de traitement (20), respectivement associés à une section de transport séparée (16, 18), les sections de transport étant formées par des entraînements individuels (22, 23) et étant reliées avec effet de commande à une unité de commande (24) afin de modifier la longueur de pas de cycle sur le parcours de traitement (20).

2. Procédé selon la revendication 1, **caractérisé en ce que** les entraînements individuels (22, 23) sont exploités par des moteurs goniométriques.

3. Procédé selon la revendication 1 ou 2, **caractérisé en ce qu'**un convoyeur (6) associé au dispositif d'emboîtage (5) est entraîné en synchronisme cyclique au moins avec la section de transport (16) du poste d'alimentation (13) et/ou avec la section de transport (18) des postes de traitement (17, 39, 41, 44).

4. Procédé selon l'une des revendications 1 à 3, **caractérisé en ce que** la longueur de pas de cycle du dispositif de transport sur la section de transport (18) entre des postes de traitement (17, 39, 41, 44) est réglée ou modifiée de manière à être plusieurs plus longue ou identique.

5. Procédé selon la revendication 4, **caractérisé en ce que** le pas de cycle sur la section de transport (18) des postes de traitement (17, 39, 41, 44) est réglé ou modifié de manière à être deux fois plus long.

6. Procédé selon l'une des revendications 3 à 5, **caractérisé en ce que** les sections de transport (16, 18) du poste d'alimentation (13) et des postes de traitement (17, 39, 41, 44) sont réglées suivant des longueurs de pas de cycle identiques ou différentes.

7. Procédé selon l'une des revendications 3 à 5, **caractérisé en ce qu'**un pas de cycle plusieurs fois plus long sur la section de transport (18) des postes de traitement (17, 39, 41, 44) peut être déclenché via l'unité de commande (24) par une taille donnée de tirage de corps d'ouvrage ayant tous la même épaisseur.

8. Procédé selon la revendication 7, **caractérisé en ce que** l'unité de commande (24) est reliée à une mémoire de programme et de données afin de commander le déroulement du traitement d'un tirage de corps d'ouvrage.

9. Procédé selon l'une des revendications 3 à 8, **caractérisé en ce qu'**une modification de la longueur de pas de cycle sur la section de transport (18) des postes de traitement (17, 39, 41, 44) s'effectue sur la base d'un tirage donné de corps d'ouvrage apportés (3) ayant la même épaisseur de corps d'ouvrage.

10. Procédé selon l'une des revendications 1 à 9, **caractérisé en ce que** la section de transport (18) du parcours de traitement (20) qui précède le dispositif d'emboîtage (5) et est associée aux postes de traitement (17, 39, 41, 44) présente, considéré dans la direction de transport (F) des corps d'ouvrage (3), alternativement des postes de traitement (17, 39, 41, 44) pour le traitement de corps d'ouvrage (3) immobiles ou passants, ou des postes de passage (46).

11. Procédé selon la revendication 10, **caractérisé en ce que** l'extrémité avant, considéré dans la direction de transport (F) des corps d'ouvrage (3), de la section de transport (18) associée aux postes de traitement (17, 39, 41, 44) est formée par un poste de traitement (17) prenant en charge les corps d'ouvrage (3) à l'arrêt.

12. Procédé selon l'une des revendications 4 à 11, **caractérisé en ce que** la section de transport (18) associée aux postes de traitement (17, 39, 41, 44) est réglée ou modifiée pendant le traitement de corps d'ouvrage (3).

13. Procédé selon l'une des revendications 1 à 12, **caractérisé en ce que** les entraînements individuels (22, 23, 45) des sections de transport (16, 18) pour les postes de traitement (17, 39, 41, 44) et le poste d'alimentation (13) et respectivement le dispositif d'emboîtage (5) présentent des moteurs électriques goniométriques qui sont reliés avec effet de commande à l'unité de commande (24).

14. Procédé selon l'une des revendications 1 à 13, **caractérisé en ce que** le poste de pression (44) est disposé, considéré dans la direction de transport (F) des corps d'ouvrage (3), en étant distant du poste (41) de collage de renfort de plusieurs fois ou respectivement deux fois la longueur de pas de cycle.

15. Procédé selon l'une des revendications 1 à 14, **caractérisé en ce que** les corps d'ouvrage (3) sont transférés dans le dispositif d'emboîtage (5) avec un pas de cycle multiple.

16. Chaîne (1) de fabrication de livres pour la mise en oeuvre du procédé selon l'une des revendications 1 à 15, sachant que pour fabriquer des livres (4) constitués d'une couverture d'ouvrage (2) et d'un corps d'ouvrage (3) emboîté dans cette couverture, ladite chaîne de fabrication comprend un dispositif d'emboîtage (5) disposé à l'extrémité de transport de la chaîne de fabrication et destiné à emboîter un corps d'ouvrage (3) dans une couverture d'ouvrage (2), sachant que le dispositif d'emboîtage (5) est précédé le long d'un parcours de traitement (20), à intervalles partiels ou encore à des longueurs de pas de cycle, d'autres postes de traitement (13, 17, 39, 41, 44) dotés de dispositifs de traitement activables destinés à traiter un dos (21) de corps d'ouvrage, à savoir dans cet ordre, considéré dans la direction de transport (F) des corps d'ouvrage (3), d'un poste d'alimentation (13) pour alimenter le parcours de traitement (20) en corps d'ouvrage (3), d'un poste (17) de prise en charge pour prendre en charge les corps d'ouvrage (3), d'un poste d'encollage (39) pour encoller les dos (21) de corps d'ouvrage, d'un poste (41) de collage de renfort pour apposer sur les dos (21) de corps d'ouvrage une bande adhésive de renfort, éventuellement au moins une tranchefile, et d'un poste de pression (44) pour presser la bande adhésive de renfort ou respectivement une tranchefile contre les dos (21) de corps d'ouvrage, sachant que les corps d'ouvrage (3), avec les dos (21) de corps d'ouvrage disposés librement vers le haut, tournés vers les dispositifs de traitement (39, 41, 44), peuvent être apportés successivement par pas de cycle aux postes de traitement (13, 17, 39, 41, 44) au moyen d'un dispositif de transport, sachant qu'au moins les postes de traitement (17, 39, 41, 44) et le poste d'alimentation (13) sont, sur le parcours de traitement (20), respectivement associés à une section de transport séparée (16, 18), les sections de transport étant formées par des entraînements individuels (22, 23) et étant reliées avec effet de commande à une unité de commande (24) afin de modifier la longueur de pas de cycle sur le parcours de traitement (20).
